# EUROPÄISCHE PATENTSCHRIFT

(11) **EP 4 151 804 B1**
(45) Veröffentlichungstag und Bekanntmachung des Hinweises auf die Patenterteilung: **19.06.2024**
(21) Anmeldenummer: 22196590.8
(22) Anmeldetag: 20.09.2022
(51) Int. Cl.: E02F 9/22

(54) **BAUMASCHINE UND VERFAHREN ZUM ANTREIBEN EINES ARBEITSGERÄTES**
CONSTRUCTION MACHINE AND METHOD FOR DRIVING A WORKING DEVICE
ENGIN DE CHANTIER ET PROCÉDÉ D'ENTRAÎNEMENT D'UN OUTIL DE CHANTIER

(30) Priorität: 21.09.2021 DE 102021124436
(43) Veröffentlichungstag der Anmeldung: 22.03.2023
(73) Patentinhaber: Schäffer Maschinenfabrik GmbH, 59597 Erwitte (DE)
(72) Erfinder: BREDE, Friedhelm, 59558 Lippstadt (DE); KNÄUPER, Erik, 33154 Salzkotten (DE)
(74) Vertreter: Dantz, Jan Henning

(56) Entgegenhaltungen:
- US-A- 3 916 767
- US-A1- 2016 251 833
- US-B2- 10 774 850

## Beschreibung

Die vorliegende Erfindung betrifft eine Baumaschine, insbesondere einen Radlader, umfassend einen Motor, eine erste Pumpe zum Fördern eines Hydraulikfluids, eine zweite Pumpe zum Fördern eines Hydraulikfluids, ein hydraulisch angetriebenes Arbeitsgerät, das mit einem Hauptvolumenstrom versorgt wird, mehrere hydraulisch angetriebene Zusatzvorrichtungen, die jeweils über einen Nebenvolumenstrom versorgt werden, ein hydraulischer Ventilbock, der mit einem Ausgang der ersten Pumpe verbunden ist und mehrere Sektionen aufweist, wobei über eine erste Sektion das Hydraulikfluid von der ersten Pumpe zu dem Arbeitsgerät zuführbar ist, und über weitere Sektionen das Hydraulikfluid zu den Zusatzvorrichtungen zuführbar ist, und ein Verfahren zum Antreiben eines Arbeitsgerätes und einer Zusatzvorrichtung an einer Baumaschine.

Die US 3,916,767 offenbart eine hydraulische Steuerung für einen Radlader, der über einen Motor zwei Pumpen antreibt, mit denen über hydraulische Kreisläufe unterschiedliche Funktionen des Radlasers gesteuert werden können.

In der US 10,774,850 B2 ist ein hydraulischer Schaltkreis für eine Baumaschine gezeigt, der über eine erste Pumpe einen ersten hydraulischen Kreislauf und über eine zweite Pumpe einen zweiten hydraulischen Kreislauf versorgt. Die beiden Kreisläufe lassen sich zur Erhöhung des Volumenstromes zusammenschalten.

Baumaschinen mit einem Hydraulikkreislauf zum Antreiben von Arbeitsgeräten und Zusatzgeräten sind bekannt, beispielsweise aus der DE 10 2013 112 182 A1 und EP 3 800 299 A1. Wenn die Baumaschine als Radlader ausgebildet ist, gibt es Arbeitsgeräte für völlig unterschiedliche Anwendungen, wobei Schneefräsen oder Kehrmaschinen einen hohen Volumenstrom eines Hydraulikfluids benötigen, um die Funktion zufriedenstellend ausführen zu können. Zusätzlich müssen an der Baumaschine weitere Zusatzgeräte betätigt werden, beispielsweise hydraulisch angetriebene Hubzylinder. Wird ein solches Zusatzgerät während des Betriebes des Arbeitsgerätes zugeschaltet, wird der Volumenstrom zu dem Arbeitsgerät reduziert, was zu einer Reduzierung der Drehzahl bis hin zum Stillstand führen kann. Auch bei einer Erhöhung des Volumenstroms durch den Einsatz von zwei Pumpen tritt das Problem der Schwankungen im Volumenstrom auf.

Es ist daher Aufgabe der vorliegenden Erfindung, eine Baumaschine und ein Verfahren zum Antreiben eines Arbeitsgerätes und mindestens einer Zusatzvorrichtung zu schaffen, die einen zuverlässigen Antrieb eines hydraulisch angetriebenen Arbeitsgerätes gewährleisten, auch wenn ein oder mehrere Zusatzvorrichtungen betrieben werden.

Diese Aufgabe wird mit einer Baumaschine mit den Merkmalen des Anspruches 1 sowie einem Verfahren mit den Merkmalen des Anspruches 12 gelöst.

Bei der erfindungsgemäßen Baumaschine sind zwei Pumpen zum Fördern eines Hydraulikfluids vorgesehen, wobei die erste Pumpe mit dem hydraulischen Ventilblock verbunden ist, um das Arbeitsgerät anzutreiben, und ein Ausgang der zweiten Pumpe mit einem Prioritätsventil zum Aufteilen des Volumenstromes des Hydraulikfluids verbunden ist, das über eine erste Leitung mit dem Arbeitsgerät und über eine zweite Leitung mit dem hydraulischen Ventilblock verbunden ist, der als Steuergerät ausgebildet ist. Dadurch kann das Arbeitsgerät, das beispielsweise einen hohen Bedarf an Hydraulikfluid besitzt und als Fräse oder Rotationsantrieb ausgebildet sein kann, zuverlässig mit Hydraulikfluid über die erste Pumpe versorgt werden. Die zweite Pumpe kann den Volumenstrom aufteilen und somit wahlweise zusätzlich Hydraulikfluid zu dem Arbeitsgerät fördern oder optional eine Zusatzvorrichtung antreiben, die über den hydraulischen Ventilblock mit Hydraulikfluid versorgt wird. Beim Zuschalten der mindestens einen Zusatzvorrichtung wird somit kontinuierlich von der ersten Pumpe Hydraulikfluid zu dem Arbeitsgerät gefördert, so dass dieser Anteil des Volumenstromes nicht reduziert wird. Nur der Volumenstrom von der zweiten Pumpe wird entsprechend reduziert, da zumindest ein Teil des Volumenstroms für das Zusatzvorrichtung benötigt wird. Dies reduziert die Schwankungen im Volumenstrom und Druckschwankungen beim Betrieb des Arbeitsgerätes der Baumaschine, das mit dem Hauptvolumenstrom angetrieben wird, der vorzugsweise deutlich größer ist als der Nebenvolumenstrom zum Antrieb der mindestens einen Zusatzvorrichtung. Nach dem Antrieb der mindestens einen Zusatzvorrichtung kann dann der Volumenstrom von der zweiten Pumpe wieder dem Arbeitsgerät zugeführt werden.

Vorzugsweise führt das Prioritätsventil wahlweise den Volumenstrom vollständig oder nur teilweise dem hydraulischen Ventilblock zu und ist flexibel schaltbar, um den Volumenstrom aufzuteilen. Das Prioritätsventil regelt dabei den Volumenstrom zwischen dem hydraulischen Ventilblock und dem Arbeitsgerät abhängig vom Druck und einem Steuerdruck zum Schalten des Prioritätsventils.

Der hydraulische Ventilblock weist vorzugsweise mehrere Sektionen, beispielsweise serielle Sektionen auf, die jeweils an eine Zusatzvorrichtung angeschlossen sind. Jede Sektion besitzt einen Schieber für die Umlenkung des Volumenstromes. Bei einer seriellen Sektion wird das Hydraulikfluid wieder zurück zu der Sektion an dem hydraulischen Ventilblock geleitet. Dadurch können über den hydraulischen Ventilblock gleichzeitig mehrere Zusatzvorrichtungen angetrieben werden. Solche Zusatzvorrichtungen können Hydraulikzylinder, Drehantriebe oder andere Hydraulikabnehmer sein, die an der Baumaschine montiert sind. Die erste Pumpe versorgt vorzugsweise den hydraulischen Ventilblock durchgängig mit Hydraulikfluid, so dass alle Zusatzvorrichtungen über die zweite Pumpe antreibbar sind, die an den hydraulischen Ventilblock angeschlossen sind.

Die Zusatzvorrichtungen der Baumaschine sind vorzugsweise mit einem Ausgang jeweils mit einem Eingang an dem hydraulischen Ventilblock verbunden. Dadurch ist ein kompakter Aufbau mit kurzen Leitungswegen sichergestellt, da ein Hydraulikfluid, das zu einer Zusatzvorrichtung geleitet wurde, wieder an den hydraulischen Ventilblock zurückfließt. Von dem hydraulischen Ventilblock kann dann das Hydraulikfluid über eine Leitung zu dem Tank an der Saugseite der Pumpen zugeführt werden.

Die erste Pumpe fördert vorzugsweise einen größeren Volumenstrom als die zweite Pumpe. Der von der ersten Pumpe geförderte Volumenstrom kann vorzugsweise mindestens 50 % höher sein als der Volumenstrom der zweiten Pumpe, beispielsweise mehr als 70 %. Die erste Pumpe kann beispielsweise einen Volumenstrom zwischen 30 l/min bis 80 l/min fördern, während die zweite Pumpe einen Volumenstrom zwischen 5 l/min bis 40 l/min fördert. Alternativ ist es auch möglich, dass die erste Pumpe nur einen gleich großen oder kleineren Volumenstrom als die zweite Pumpe fördert.

In einer bevorzugten Ausgestaltung ist die Aufteilung des Volumenstromes an dem Prioritätsventil druckabhängig regelbar. Dadurch kann der Volumenstrom flexibel aufgeteilt werden, je nachdem, ob an der ersten oder der zweiten Leitung an dem Prioritätsventil ein höherer Druck anliegt, wobei vorzugsweise das Druckverhältnis gleich bleibt. Das Prioritätsventil kann dabei eine Vorrangschaltung besitzen, damit der hydraulische Ventilblock als priorisierter Verbraucher behandelt wird. Zumindest ein Teil des Volumenstromes wird bei jeder Schaltstellung des Prioritätsventils immer dem hydraulischen Ventilblock zugeleitet, damit dieses die Zusatzvorrichtungen bei Bedarf schnell betätigen kann.

Vorzugsweise ist an einer Steuerleitung des Prioritätsventils ein Druckbegrenzungsventil angeordnet. Durch das Druckbegrenzungsventil können hohe Drücke vermieden werden, beispielsweise wenn das Zusatzvorrichtung auf Block gefahren wird, also eine Endposition erreicht hat, so dass dann die weitere Förderung von Hydraulikfluid zu dem Zusatzvorrichtung zu einem Druckanstieg führt, der optional über das Druckbegrenzungsventil abgeführt werden kann, bis das Prioritätsventil den Volumenstrom wieder dem Arbeitsgerät zuführt. An der Steuerleitung für das Prioritätsventil ist vorzugsweise auch ein Rückschlagventil angeordnet, so dass die Steuerleitung nur zu dem hydraulischen Ventilblock hin durchströmt werden kann, aber nicht in die gegenläufige Richtung.

In einer weiteren Ausgestaltung ist das Arbeitsgerät an einem Ausgang mit einem Tank verbunden, der an einer Saugseite der ersten und zweiten Pumpe angeordnet ist. Vor dem Tank kann ein Rücklauffilter vorgesehen sein. Aus dem Tank können dann die erste und zweite Pumpe Hydraulikfluid ansaugen, um dieses dem Hydraulikkreislauf wieder zuzuführen.

In einer weiteren Ausgestaltung ist hinter dem Prioritätsventil eine verstellbare Blende vorgesehen, mittels der der Volumenstrom von der zweiten Pumpe drosselbar ist. Für bestimmte Anwendungen kann der Benutzer dann den Volumenstrom reduzieren, beispielsweise um eine Verstellgeschwindigkeit eines Hub- oder Drehmechanismus zu reduzieren.

Bei dem erfindungsgemäßen Verfahren zum Antreiben eines Arbeitsgerätes und einer Zusatzvorrichtung an einer Baumaschine wird über eine erste Pumpe, die mit einem Ausgang mit einem hydraulischen Ventilblock verbunden ist, der mit einer Sektion mit einem hydraulisch angetriebenen Arbeitsgerät verbunden ist, angetrieben, während eine zweite Pumpe, die mit einem Ausgang mit einem Prioritätsventil verbunden ist, das den Volumenstrom von der zweiten Pumpe aufteilt, um über eine erste Leitung das Arbeitsgerät anzutreiben und über eine zweite Leitung und den hydraulischen Ventilblock mindestens eine Zusatzvorrichtung anzutreiben. Dadurch kann der von den beiden Pumpen geförderte Volumenstrom in einen Hauptvolumenstrom für das Arbeitsgerät und einen Nebenvolumenstrom für mindestens eine Zusatzvorrichtung flexibel aufgeteilt werden. Die erste Pumpe kann das Arbeitsgerät kontinuierlich mit Hydraulikfluid versorgt, während die zweite Pumpe über das Prioritätsventil wahlweise das Arbeitsgerät mit Hydraulikfluid versorgt oder mindestens eine Zusatzvorrichtung antreibt, die an den hydraulischen Ventilblock angeschlossen ist. Dies ermöglicht den effektiven Einsatz des durch die Pumpen geförderten Hydraulikfluides.

Vorzugsweise wird die Aufteilung des Volumenstromes an dem Prioritätsventil druckabhängig geregelt. Dadurch kann abhängig vom Druck an den Leitungen hinter dem Prioritätsventil der Volumenstrom verändert werden, so dass kontinuierlich ein Erhöhen oder Absenken des Volumenstromes erfolgt, wenn ein Zusatzvorrichtung zugeschaltet oder abgeschaltet wird. Dies vermeidet Druckspitzen und ermöglicht einen Betrieb des Arbeitsgerätes und mindestens einer weiteren Zusatzvorrichtung mit geringem Verlustvolumenstrom.

Die Erfindung wird nachfolgend anhand eines Ausführungsbeispiels mit Bezug auf die beigefügte Zeichnung näher erläutert. Es zeigt:
- Figur 1: ein schematisches Schaubild eines Hydraulikkreislaufes einer erfindungsgemäßen Baumaschine.

Eine Baumaschine ist beispielsweise als Radlader ausgebildet und umfasst einen Hydraulikkreis, der über einen Motor 1, insbesondere einen Dieselmotor oder ein Elektromotor, angetrieben ist. Der Motor 1 treibt eine erste Pumpe 2 und eine zweite Pumpe 3 an, die beispielsweise als Zahnradpumpen ausgebildet sind und ein Hydraulikfluid fördern. Die zweite Pumpe besitzt dabei einen geringeren Volumenstrom, beispielsweise zwischen 5 l/min bis 30 l/min, während die erste Pumpe einen größeren Volumenstrom fördert, beispielsweise zwischen 20 l/min bis 80 l/min.

Die erste Pumpe 2 ist über eine Leitung mit einem Prioritätsventil 4 mit einer Leitung 5 für die Lenkung verbunden. Die Lenkung ist dabei der priorisierte Verbraucher und kann bei Bedarf über das Prioritätsventil 4 mit Hydraulikfluid versorgt werden. Hinter dem optional vorgesehenen Prioritätsventil 4 ist ein hydraulischer Ventilblock 20 angeordnet, der zur Steuerung der Baumaschine dient. Die von der ersten Pumpe 2 kommende Leitung verzweigt sich, und eine Leitung ist zu einem Druckbegrenzungsventil 17 geführt, das bei Überschreiten eines kritischen Druckes öffnet und somit die Leitung mit einer Auslassleitung an dem hydraulischen Ventilblock 20 verbindet, die mit einem Tank 16 auf der Saugseite der Pumpen 2 und 3 verbunden ist. Der Tank 16 ist schematisch beabstandet von dem Pumpen 2 und 3 dargestellt, kann allerdings unmittelbar mit der Saugseite der Pumpen 2 und 3 verbunden sein. Zudem kann an dem Tank 16 ein Filter für die Reinigung des Hydraulikfluides vorgesehen sein.

Die von der ersten Pumpe 2 kommende Leitung an dem hydraulischen Ventilblock 20 ist neben dem Druckbegrenzungsventil 17 mit einem Rückflussventil an einer Sektion 18 verbunden. In der Sektion 18 ist ein Steuerschieber für mehrere Betriebszustände gezeigt, wobei ein Ausgang der Sektion 18 mit einem hydraulisch angetriebenen Arbeitsgerät 21 verbunden ist. Dieses Arbeitsgerät 21 besitzt einen hohen Bedarf an Hydraulikfluid und ist beispielsweise als Schneefräse oder Rotationsbürste oder anderes Arbeitsgerät ausgebildet. Die Eingangsseite P des Arbeitsgerätes 21 ist mit der Sektion 18 verbunden, und die Auslassseite T des Arbeitsgerätes 21 ist über eine Leitung an den Tank 16 angeschlossen.

Der hydraulische Ventilblock 20 umfasst eine weitere Sektion 19, die parallel ausgebildet ist und einen Schieber für die Umleitung des Volumenstromes umfasst. Die Sektion 19 ist über eine Leitung mit einer Zusatzvorrichtung 22 verbunden, beispielsweise einem Hydraulikzylinder oder einem anderen hydraulisch angetriebenen Gerät. Ein Eingang Ader Zusatzvorrichtung 22 ist mit der Sektion 19 verbunden, während ein Ausgang B der Zusatzvorrichtung 22 ebenfalls mit der Sektion 19 verbunden ist, so dass die Zusatzvorrichtung 22 auf einfache Weise mit einer Hin- und Rückleitung an den hydraulischen Ventilblock 20 angeschlossen werden kann.

In dem dargestellten Ausführungsbeispiel ist der hydraulische Ventilblock 20 nur mit einem Arbeitsgerät 21 und einer Zusatzvorrichtung 22 und den zugehörigen Sektionen 18 und 19 dargestellt. Es ist natürlich möglich, eine Vielzahl von Arbeitsgeräten 21 und eine Vielzahl von Zusatzvorrichtungen 22 an den hydraulischen Ventilblock 20 anzuschließen, je nach Funktion der Baumaschine. Schematisch sind in dem hydraulischen Ventilblock 20 weitere Sektionen angedeutet, die wie die Sektionen 18 oder 19 als serielle oder nicht serielle Sektionen ausgebildet sein können. Am Ende des hydraulischen Ventilblockes 20 ist eine Leitung mit dem Tank 16 zur Ansaugseite der Pumpen 2 und 3 vorgesehen.

Die zweite Pumpe 3 ist über eine Leitung mit einem Prioritätsventil 11 verbunden. Das Prioritätsventil 11 kann den Volumenstrom von der zweiten Pumpe 3 zwischen zwei Verbrauchern druckabhängig regeln. Dabei kann das Prioritätsventil 11 eine Vielzahl von Schaltstellungen einnehmen, wobei in den Schaltstellungen entweder der Volumenstrom flexibel aufgeteilt wird oder in einer Schaltstellung der Volumenstrom vollständig dem hydraulischen Ventilblock 20 zugeführt wird, wenn kein Hydraulikfluid am Arbeitsgerät 21 benötigt wird.

Die zweite Pumpe 3 ist ferner mit einem Druckbegrenzungsventil 6 verbunden, das verhindert, dass ein Überdruck in der Leitung zwischen zweiter Pumpe 3 und Prioritätsventil 11 zu hoch wird. Das Druckbegrenzungsventil 6 ist über eine Leitung an den Tank 16 zu der Ansaugseite der Pumpen 2 und 3 verbunden. Die zweite Pumpe 3 ist zusätzlich mit einem ersten Tankumlaufventil 7 verbunden, das parallel zu dem Druckbegrenzungsventil 6 angeordnet ist.

Zur Steuerung des Prioritätsventils 11 fließt ein kleiner Teil des Volumenstromes durch eine Dynamikblende 12 und von dort durch ein Rückschlagventil 10 zu dem hydraulischen Ventilblock 20, wenn ein zweites Tankumlaufventil 8 geschlossen ist. Parallel zu dem zweiten Tankumlaufventil 8 ist ein Druckbegrenzungsventil 9 geschaltet. Das zweite Tankumlaufventil 8 und das Druckbegrenzungsventil 9 sind dabei an ein Stauventil 13 angeschlossen, das über eine Blende 14 und eine Leitung 15 für eine Mengenregelung verbunden ist.

Von dem Prioritätsventil 11 verläuft eine erste Leitung über das Stauventil 13, die Blende 14 zu dem hydraulischen Ventilblock 20 in die Sektion 18 und kann somit von dem hydraulischen Ventilblock 20 bei Bedarf genutzt werden, um die Zusatzvorrichtung 22 anzutreiben.

Der Volumenstrom ist von dem Prioritätsventil 11 ferner über eine einstellbare Blende 23 regelbar. Dadurch kann das Arbeitsgerät 21 von dem hydraulischen Ventilblock 20 auch mit einem geringeren Volumenstrom versorgt werden.

Von dem Prioritätsventil 11 erstreckt sich eine zweite Leitung zu dem Arbeitsgerät 21 und kann dieses mit Hydraulikfluid zusätzlich versorgen. Die Aufteilung des Volumenstromes an dem Prioritätsventil 11 erfolgt druckabhängig, also abhängig davon, welcher Druck an der Leitung zu dem hydraulischen Ventilblock 20 anliegt.

Mit dem dargestellten Hydraulikkreislauf lassen sich unterschiedliche Betriebszustände erreichen, wie dies nachfolgend erläutert wird.

### Maximaler Volumenstrom am Arbeitsgerät

Der Schieber an der Sektion 18 wird in Figur 1 nach unten verstellt, so dass die Leitung von der ersten Pumpe 2 über das Rückschlagventil und die Sektion 18 zu dem Arbeitsgerät 21 geleitet wird. Das Druckbegrenzungsventil 17 ist geschlossen, und wenn keine Lenkung erfolgt, wird der Volumenstrom vollständig zu dem Arbeitsgerät 21 geleitet.

Das Prioritätsventil 11 wird geschaltet, so dass der von der zweiten Pumpe 3 eintreffende Fluidstrom aufgeteilt wird, wobei der überwiegende Teil von dem Prioritätsventil 11 zu dem Arbeitsgerät 21 strömt. Ein zweiter, geringerer Anteil des Fluidstromes, beispielsweise zwischen 5 % und 25 % bezogen auf den gesamten Volumenstrom von der zweiten Pumpe 3, strömt zu dem Eingang an dem hydraulischen Ventilblock 20 und wird durch die Sektionen 19 und die nachfolgenden Sektionen durchgeleitet, um bei einem Anschalten einer der Zusatzvorrichtungen reagieren zu können. Am Ausgang des hydraulischen Ventilblockes 20 wird dieser Teil des Volumenstromes zu dem Tank 16 an der Saugseite der Pumpen 2 und 3 geleitet.

### Aufteilung des Volumenstromes für das Arbeitsgerät und das Zusatzvorrichtung

Falls neben dem Arbeitsgerät 21 eine oder mehrere der Zusatzvorrichtungen 22 betrieben werden sollen, wird der Schalter an der Sektion 19 nach unten in Figur 1 verschoben, so dass der von dem Prioritätsventil 11 kommende Volumenstrom zu dem hydraulischen Ventilblock 20 nun nicht mehr zu dem Auslass des hydraulischen Ventilblockes 20 umgeleitet wird, sondern beispielsweise zu der Zusatzvorrichtung 22. Die Zusatzvorrichtung 22 wird über diesen Teil des Volumenstroms betätigt und das Hydraulikfluid strömt dann von der Zusatzvorrichtung 22 wieder in den hydraulischen Ventilblock 20 hinein. Dieser Volumenstrom gelangt dann über den Auslass des hydraulischen Ventilblockes 20 zu dem Tank 16. Der gleiche Ablauf wird eingesetzt, um etwaige weitere Zusatzvorrichtungen anzutreiben.

Durch das Einschalten der Zusatzvorrichtung 22 erfolgt ein Druckanstieg aufgrund dessen sich der Schieber an dem Prioritätsventil 11 bewegt und gibt einen Teil des Volumenstromes an den Anschluss, der zu dem Stauventil 13 führt, frei, was den Volumenstrom zu dem hydraulischen Steuerblock 20 erhöht.

Bei diesem Betriebszustand wird über das Prioritätsventil 11 der Volumenstrom zu dem Arbeitsgerät 21 und dem Zusatzvorrichtung 22 aufgeteilt und druckabhängig geregelt. Der Volumenstrom wird von der Druckdifferenz zwischen der Dynamikblende 12 und dem Druck vor dem Stauventil 13 durch das Prioritätsventil 11 ausgeregelt. An dem Arbeitsgerät 21 liegt somit der Volumenstrom von der ersten Pumpe 2 an und zusätzlich ein Teil des Volumenstroms von dem Prioritätsventil 11 und der zweiten Pumpe 3.

### Blocksituation am Zusatzvorrichtung

Die Zusatzvorrichtung 22 kann beispielsweise als Hydraulikzylinder ausgebildet sein und somit eine Endlage erreichen, so dass kein weiteres Hydraulikfluid mehr in den Zylinder gepresst werden kann. Durch den Druckanstieg kann das Druckbegrenzungsventil 9 in der Steuerleitung vor der Dynamikblende 12 aktiviert werden, um einen weiteren Druckanstieg zu verhindern. Das Rückschlagventil 10 sorgt dafür, das lediglich der Volumenstrom von der Dynamikblende 12 in den Tank 16 entleert wird. Durch die Erhöhung des Druckes wird das Prioritätsventil 11 geregelt, um den Volumenstrom nun in einem größeren Anteil zu dem Arbeitsgerät 21 zu leiten, an dem ein geringerer Druck anliegt als an der auf Block gefahrenen Zusatzvorrichtung 22. Beim Abschalten der Zusatzvorrichtung 22 und etwaiger weiterer Zusatzvorrichtungen wird somit wieder fast der gesamte Volumenstrom von der zweiten Pumpe 3 zu dem Arbeitsgerät 21 geleitet, und nur ein geringer Anteil durchströmt den hydraulischen Ventilblock 20.

### Antrieb des Arbeitsgerätes über zweite Pumpe

Es ist auch möglich, das Arbeitsgerät 21 ausschließlich über die zweite Pumpe 3 anzutreiben. Durch das zweite Tankumlaufventil 8 wird das Prioritätsventil 11 auf die Position zum Aufteilen des Volumenstromes gestellt, und ein überwiegender Anteil des Volumenstromes gelangt zum Arbeitsgerät 21, wie dies oben beschrieben wurde. Die erste Pumpe 2 kann an der Sektion 18 so geschaltet werden, dass der Volumenstrom von der ersten Pumpe 2 durch den hydraulischen Ventilblock 20 durchgeleitet wird zu dem Ausgang und von dort zu dem Tank 16 auf der Saugseite der Pumpen 2 und 3. Dadurch wird das Arbeitsgerät 21 ausschließlich über die zweite Pumpe 3 mit dem geringeren Volumenstrom angetrieben, beispielsweise um besonders langsame Bewegungen auszuführen.

### Neutraler Umlauf

Es ist natürlich auch möglich, die Pumpen 2 und 3 zu betreiben, ohne das Arbeitsgerät 21 oder die Zusatzvorrichtung 22 zu betätigen. Dann wird der Volumenstrom von der ersten Pumpe 2 durch den hydraulischen Ventilblock 20 durchgeleitet und gelangt dort vom Ausgang zu dem Tank 16. Der Volumenstrom von der zweiten Pumpe 3 gelangt durch das Tankumlaufventil 7 zu der Leitung zu dem Tank 16.

### Drosselung des Volumenstroms der zweiten Pumpe

Ferner ist es möglich den Teil des Volumenstrom der von der zweiten Pumpe 3 zu dem Ventilblock 20 geleitet wird zu drosseln. Dazu wird der Volumenstrom von der zweiten Pumpe 3 je nach Ausführung über eine feste Blende 14 oder über eine variable Blende 23 gedrosselt. Der Restvolumenstrom wird gleichzeitig durch das Prioritätsventil 11 zu dem Arbeitsgerät 21 geleitet.

### Bezugszeichenliste

- 1: Motor
- 2: Pumpe
- 3: Pumpe
- 4: Prioritätsventil
- 5: Leitung
- 6: Druckbegrenzungsventil
- 7: erstes Tankumlaufventil
- 8: zweites Tankumlaufventil
- 9: Druckbegrenzungsventil
- 10: Rückschlagventil
- 11: Prioritätsventil
- 12: Dynamikblende
- 13: Stauventil
- 14: Blende
- 15: Leitung
- 16: Tank
- 17: Druckbegrenzungsventil
- 18: Sektion
- 19: Sektion
- 20: hydraulischer Ventilblock
- 21: Arbeitsgerät
- 22: Zusatzvorrichtung
- 23: Blende
- P: Eingangsseite
- T: Auslassseite
- A: Eingang
- B: Ausgang

## Patentansprüche

1. Baumaschine, insbesondere Radlader, umfassend:
a) einen Motor (1);
b) eine erste Pumpe (2) zum Fördern eines Hydraulikfluids;
c) eine zweite Pumpe (3) zum Fördern eines Hydraulikfluids;
d) ein hydraulisch angetriebenes Arbeitsgerät (21), das mit einem Hauptvolumenstrom versorgt wird;
e) mehrere hydraulisch angetriebene Zusatzvorrichtungen (22), die jeweils über einen Nebenvolumenstrom versorgt werden;
f) ein hydraulischer Ventilbock (20), der mit einem Ausgang der ersten Pumpe (2) verbunden ist und mehrere Sektionen (18, 19) aufweist, wobei über eine erste Sektion (18) das Hydraulikfluid von der ersten Pumpe (2) zu dem Arbeitsgerät (21) zuführbar ist, und über weitere Sektionen (19) das Hydraulikfluid zu den Zusatzvorrichtungen (22) zuführbar ist,
**dadurch gekennzeichnet, dass** ein Ausgang der zweiten Pumpe (3) mit einem Prioritätsventil (11) zum Aufteilen des Volumenstroms des Hydraulikfluids verbunden ist, das über eine erste Leitung mit dem Arbeitsgerät (21) und über eine zweite Leitung mit dem hydraulischen Ventilblock (20) verbunden ist.

2. Baumaschine nach Anspruch 1, **dadurch gekennzeichnet, dass** das Prioritätsventil (11) wahlweise den Volumenstrom aufteilt oder vollständig dem hydraulischen Ventilblock (20) zuführt.

3. Baumaschine nach Anspruch 1 oder 2, **dadurch gekennzeichnet, dass** der hydraulische Ventilblock (20) mindestens eine serielle Sektion (19) aufweist.

4. Baumaschine nach einem der vorhergehenden Ansprüche, **dadurch gekennzeichnet, dass** über die zweite Pumpe (3) alle Zusatzvorrichtungen (21) antreibbar sind, die an den hydraulischen Ventilblock (20) angeschlossen sind.

5. Baumaschine nach einem der vorhergehenden Ansprüche, **dadurch gekennzeichnet, dass** mindestens eine Zusatzvorrichtung (22) mit einem Ausgang mit dem hydraulischen Ventilblock (20) verbunden ist.

6. Baumaschine nach einem der vorhergehenden Ansprüche, **dadurch gekennzeichnet, dass** Aufteilung des Volumenstrom am Prioritätsventil (11) druckabhängig regelbar ist.

7. Baumaschine nach Anspruch 6, **dadurch gekennzeichnet, dass** der Volumenstrom von der Druckdifferenz zwischen einer Dynamikblende (12) und dem Druck vor einem Stauventil (13) durch das Prioritätsventil (11) ausregelbar ist.

8. Baumaschine nach einem der vorhergehenden Ansprüche, **dadurch gekennzeichnet, dass** an einer Steuerleitung für das Prioritätsventil (11) ein Druckbegrenzungsventil (9) angeordnet ist.

9. Baumaschine nach einem der vorhergehenden Ansprüche, **dadurch gekennzeichnet, dass** zwischen dem Prioritätsventil (11) und dem hydraulischen Ventilblock (20) ein Rückschlagventil (10) angeordnet ist.

10. Baumaschine nach einem der vorhergehenden Ansprüche, **dadurch gekennzeichnet, dass** das Arbeitsgerät (21) an einem Ausgang mit einer Saugseite der ersten und zweiten Pumpe (2, 3) verbunden ist.

11. Baumaschine nach einem der vorhergehenden Ansprüche, **dadurch gekennzeichnet, dass** eine verstellbare Blende (14) hinter dem Prioritätsventil (11) vorgesehen ist, mittels der der Nebenvolumenstrom von der zweiten Pumpe (3) drosselbar ist.

12. Verfahren zum Antreiben eines Arbeitsgerätes (21) und einer Zusatzvorrichtung (22) an einer Baumaschine, insbesondere einem Radlader, mit den folgenden Schritten:
- Antreiben einer ersten Pumpe (2), die an einem Ausgang mit einem hydraulischen Ventilblock (20) verbunden ist, der mehrere Sektionen aufweist und mit einer Sektion mit einem hydraulisch angetriebenen Arbeitsgerät (21) verbunden ist, das über einen Hauptvolumenstrom angetrieben wird,
- Antreiben einer zweiten Pumpe (3), die an einem Ausgang mit einem Prioritätsventil (11) verbunden ist, das den Volumenstrom von der zweiten Pumpe (3) aufteilt, um über eine erste Leitung das Arbeitsgerät (21) anzutreiben und eine zweite Leitung über den hydraulischen Ventilblock (20) mindestens eine Zusatzvorrichtung (22) antreibt.

13. Verfahren nach Anspruch 12, **dadurch gekennzeichnet, dass** die Aufteilung des Volumenstrom von der zweiten Pumpe (3) an dem Prioritätsventil (11) druckabhängig geregelt wird.

14. Verfahren nach Anspruch 12 oder 13, **dadurch gekennzeichnet, dass** ein Volumenstrom von der zweiten Pumpe (3) zu dem Arbeitsgerät (21) kontinuierlich erhöht oder gesenkt wird, um mindestens eine Zusatzvorrichtung (22) anzutreiben oder abzuschalten.

## Claims

1. Construction machine, in particular a wheel loader, comprising
a) an engine (1);
b) a first pump (2) for conveying a hydraulic fluid;
c) a second pump (3) for conveying a hydraulic fluid;
d) a hydraulically driven working device (21) which is supplied with a main volume flow;
e) a plurality of hydraulically driven additional devices (22), which are each supplied via a secondary volume flow;
f) a hydraulic valve block (20) which is connected to an outlet of the first pump (2) and has a plurality of sections (18, 19), wherein the hydraulic fluid can be supplied from the first pump (2) to the working device (21) via a first section (18), and the hydraulic fluid can be supplied to the additional devices (22) via further sections (19),
**characterized in that** an outlet of the second pump (3) is connected to a priority valve (11) for dividing the volume flow of the hydraulic fluid, which is connected to the working device (21) via a first line and to the hydraulic valve block (20) via a second line.

2. Construction machine according to claim 1, **characterized in that** the priority valve (11) selectively divides the volume flow or supplies it completely to the hydraulic valve block (20).

3. Construction machine according to claim 1 or 2, **characterized in that** the hydraulic valve block (20) has at least one serial section (19).

4. Construction machine according to one of the preceding claims, **characterized in that** all additional devices (22) connected to the hydraulic valve block (20) can be driven via the second pump (3).

5. Construction machine according to one of the preceding claims, **characterized in that** at least one additional device (22) is connected to an output to the hydraulic valve block (20).

6. Construction machine according to one of the preceding claims, **characterized in that** distribution of the volume flow at the priority valve (11) can be regulated as a function of pressure.

7. Construction machine according to claim 6, **characterized in that** the volume flow can be controlled by the priority valve (11) from the pressure difference between a dynamic orifice (12) and the pressure upstream of a backwater valve (13).

8. Construction machine according to one of the preceding claims, **characterized in that** a pressure relief valve (9) is arranged on a control line for the priority valve (11).

9. Construction machine according to one of the preceding claims, **characterized in that** a non-return valve (10) is arranged between the priority valve (11) and the hydraulic valve block (20).

10. Construction machine according to one of the preceding claims, **characterized in that** the working device (21) is connected at an outlet to a suction side of the first and second pump (2, 3).

11. Construction machine according to one of the preceding claims, **characterized in that** an adjustable orifice (14) is provided downstream of the priority valve (11), by means of which the secondary volume flow from the second pump (3) can be throttled.

12. Method for driving a working device (21) and an additional device (22) on a construction machine, in particular a wheel loader, comprising the following steps of:
- driving a first pump (2), which is connected at an outlet to a hydraulic valve block (20), which has a plurality of sections and is connected to a section with a hydraulically driven working device (21), which is driven via a main volume flow,
- driving a second pump (3) which is connected at an outlet to a priority valve (11) which divides the volume flow from the second pump (3) in order to drive the working device (21) via a first line and a second line drives at least one additional device (22) via the hydraulic valve block (20).

13. Method according to claim 12, **characterized in that** the division of the volume flow is regulated by the second pump (3) at the priority valve (11) as a function of pressure.

14. Method according to claim 12 or 13, **characterized in that** a volume flow from the second pump (3) to the working device (21) is continuously increased or decreased in order to drive or switch off at least one additional device (22).

## Revendications

1. Engin de chantier, en particulier chargeur sur roues, comprenant :
a) un moteur (1);
b) une première pompe (2) pour faire circuler un fluide hydraulique,
c) une deuxième pompe (3) pour faire circuler un fluide hydraulique,
d) un outil (21) à entraînement hydraulique, qui est alimenté avec un débit volumétrique principal;
e) plusieurs dispositifs supplémentaires (22) à entraînement hydraulique, alimentés chacun par un débit volumétrique secondaire;
f) un bloc de soupapes hydraulique (20) qui communique avec une sortie de la première pompe (2) et comporte plusieurs sections (18, 19), le fluide hydraulique pouvant être amené de la première pompe (2) à l'outil (21) via une première section (18) et aux dispositifs supplémentaires (22) par d'autres sections(19),
**caractérisé en ce qu'**une sortie de la deuxième pompe (3) communique avec un clapet préférentiel (11) destiné à diviser le débit volumétrique du fluide hydraulique, qui communique avec l'outil (21) par une première conduite et avec le bloc de soupapes hydrauliques (20) par une deuxième conduite.

2. Engin de chantier selon la revendication 1, **caractérisé en ce que** le clapet préférentiel (11) peut soit diviser sélectivement le débit volumétrique, soit l'acheminer entièrement vers le bloc de soupapes hydrauliques (20).

3. Engin de chantier selon la revendication 1 ou 2, **caractérisé en ce que** le bloc de soupapes hydrauliques (20) comporte au moins une section en série (19).

4. Engin de chantier selon l'une des revendications précédentes, **caractérisé en ce que** la deuxième pompe (3) peut actionner tous les dispositifs supplémentaires (22) qui sont raccordés au bloc de soupapes hydrauliques (20).

5. Engin de chantier selon l'une des revendications précédentes, **caractérisé en ce qu'**au moins un dispositif supplémentaire (22) communique par une sortie avec le bloc de soupapes hydrauliques (20).

6. Engin de chantier selon l'une des revendications précédentes, **caractérisé en ce que** la division du débit volumétrique au niveau du clapet préférentiel (11) peut être régulée en fonction de la pression.

7. Engin de chantier selon la revendication 6, **caractérisé en ce que** le débit volumétrique peut être régulé par le clapet préférentiel (11) à partir de la différence de pression entre un obturateur dynamique (12) et la pression en amont d'une soupape régulatrice (13).

8. Engin de chantier selon l'une des revendications précédentes, **caractérisé en ce qu'**une soupape de limitation de la pression (9) est disposée sur une conduite de commande pour le clapet préférentiel (11).

9. Engin de chantier selon l'une des revendications précédentes, **caractérisé en ce qu'**un clapet antiretour (10) est disposé entre le clapet préférentiel (11) et le bloc de soupapes hydrauliques (20).

10. Engin de chantier selon l'une des revendications précédentes, **caractérisé en ce que** l'outil (21) communique sur une sortie avec un côté d'aspiration des première et deuxième pompes (2, 3).

11. Engin de chantier selon l'une des revendications précédentes, **caractérisé en ce qu'**un obturateur (14) réglable est prévu en aval du clapet préférentiel (11), au moyen duquel le débit volumétrique secondaire de la deuxième pompe (3) peut être étranglé.

12. Procédé pour l'entraînement d'un outil (21) et d'un dispositif supplémentaire (22) sur un engin de chantier, en particulier un chargeur sur roues, comprenant les étapes suivantes :
- entraînement d'une première pompe (2) communiquant sur une sortie avec un bloc de soupapes hydrauliques (20) qui comporte plusieurs sections et qui communique par une section avec un outil (21) à entraînement hydraulique qui est entraîné par un débit volumétrique principal;
- entraînement d'une deuxième pompe (3), communiquant sur une sortie avec un clapet préférentiel (11) qui divise le débit volumétrique de la deuxième pompe (3) pour entraîner l'outil (21) via une première conduite et au moins un dispositif supplémentaire (22) via une deuxième conduite en passant par le bloc de soupapes hydrauliques (20).

13. Procédé selon la revendication 12, **caractérisé en ce que** la division du débit volumétrique de la deuxième pompe (3) est régulée en fonction de la pression au niveau du clapet préférentiel (11).

14. Procédé selon la revendication 12 ou 13, **caractérisé en ce qu'**un débit volumétrique de la deuxième pompe (3) vers l'outil (21) est augmenté ou réduit de façon continue pour entraîner ou arrêter au moins un dispositif supplémentaire (22).
